# EUROPÄISCHE PATENTSCHRIFT

(11) **EP 4 166 012 B1**
(45) Veröffentlichungstag und Bekanntmachung des Hinweises auf die Patenterteilung: **29.07.2026**
(21) Anmeldenummer: 22198409.9
(22) Anmeldetag: 28.09.2022
(51) Int. Cl.: A24D 1/20, A24C 5/01, A24C 5/47

(54) **HERSTELLUNGSVERFAHREN FÜR EINEN STABFÖRMIGEN RAUCHARTIKEL**
METHOD FOR MANUFACTURING A ROD-SHAPED SMOKING ARTICLE
PROCÉDÉ DE FABRICATION D'UN ARTICLE À FUMER EN FORME DE TIGE

(30) Priorität: 04.10.2021 DE 102021125644
(43) Veröffentlichungstag der Anmeldung: 19.04.2023
(73) Patentinhaber: Körber Technologies GmbH, 21033 Hamburg (DE)
(72) Erfinder: KARGER, Marius, 21029 Hamburg (DE)
(74) Vertreter: Müller Verweyen

(56) Entgegenhaltungen:
- EP-A1- 3 861 868
- WO-A1-2015/044877
- WO-A1-2021/170650
- DE-A1- 102017 005 787
- GB-A- 2 259 847
- US-A1- 2021 106 046
- US-A1- 2021 153 555

## Beschreibung

Die vorliegende Erfindung betrifft ein Verfahren zum Herstellen eines stabförmigen Rauchartikels.

In der WO 2017 153 443 A1 ist ein stabförmiger Rauchartikel gezeigt, der ein am distalen Ende des Rauchprodukts angeordnetes Filtersegment aufweist, um die zugehörige Stirnfläche und das aerosolbildende Substrat zu schützen und das Rauchgerät nicht zu verschmutzen. In der Schrift sind Vollfilter- und Hohlfiltersegmente für ein derartiges Filtersegment offenbart.

Die EP 2 911 536 B1 offenbart eine Maschine zum Herstellen von Multisegmentprodukten mit dem Vorteil einer hohen Variabilität. Für jedes Segment in dem Multisegmentprodukt ist ein eigenes Zuführmodul vorgesehen, welches einen bestimmten Basisstab oder Filterstab bereitstellt und zerteilt, sodass ein Segment in den stabförmigen Artikel integriert werden kann. Nachteil dieser Vorrichtung und des offenbarten Verfahrens ist ein erhöhter Platzbedarf, sofern der Multisegmentartikel mehrere gleichartig ausgebildete Segmente aufweist, welche aus gleichartig ausgebildeten Filterstäben herstellbar sind. Für jedes weitere Segment ist ein eigenes Zuführmodul bereitzustellen, was den Platzbedarf der Maschine erhöht.

Die Aufgabe der vorliegenden Erfindung ist das Bereitstellen eines vorteilhaften Herstellungsverfahrens, um Multisegmentprodukte herzustellen, die gleichartig ausgebildete Segmente aufweisen.

WO 2015/044877 A1 offenbart ein Verfahren nach dem Oberbegriff von Anspruch 1.

Die Aufgabe wird gelöst durch ein Verfahren nach Anspruch 1.

Durch ein derartiges Verfahren ist ein stabförmiger Artikel herstellbar, der zwei gleichartig ausgebildete Segmente ausweist, beispielsweise ein mundseitiges Filtersegment und einen am distalen Ende angeordneten Frontplug, ohne jedem Segment ein eigenes Zuführmodul zu zuordneten. Hierdurch kann der Platzbedarf oder "Footprint" einer Herstellmaschine verringert werden. Bevorzugt kann der Filterstab AB1 als ein erster Filterstab AB1 mit der Lange L_ab1 und der Filterstab AB2 als ein zweiter Filterstab AB2 mit der Länge L_ab2 bezeichnet werden, sofern dies bei der Beschreibung von bestimmten Ausführungsformen erforderlich ist.

Unter gleichartig ausgebildeten Filterstäben sind Filterstäbe zu verstehen, die unberücksichtigt der Varianzen im Produktionsprozess auf gleiche Weise hergestellt sind. Diese weisen das gleiche Ausgangsmaterial, die gleichen Inhaltsstoffe und den gleichen Herstellungsprozess auf. Insbesondere weisen gleichartig ausgebildete Filterstäbe den gleichen Durchmesser, den gleichen Zugwiderstand bezogen auf eine bestimmte Länge und die gleichen Bestandteile auf. Gleichartig ausgebildete Segmente oder Filtersegmente sind Segmente oder Filtersegmente, die durch zerteilen von gleichartig ausgebildeten Filterstäben hergestellt sind. Die Segmentlänge von gleichartig ausgebildeten Segmenten oder Filtersegmenten kann sich unterscheiden.

Eine bevorzugte Weiterbildung des Verfahrens zum Herstellen eines stabförmigen Rauchartikels ist, dadurch gekennzeichnet, dass das Filtersegment A und das Filtersegment B als ein Acetatsegment, ein Papierfilter, ein gekrimpter Krepppapierfilter, ein Vliesfilter oder ein aus Streifen geschnittener Papierfilter ausgebildet ist.

Eine bevorzugte Weiterbildung des Verfahrens zum Herstellen eines stabförmigen Rauchartikels ist, dadurch gekennzeichnet, dass zwei, drei oder vier weitere Segmente bereitgestellt werden.

Eine bevorzugte Weiterbildung des Verfahrens zum Herstellen eines stabförmigen Rauchartikels ist, dadurch gekennzeichnet, dass für die Länge L_a des Filtersegments A und die Länge L_b des Filtersegments B gilt: L_a < L_b. Durch eine derartige Weiterbildung ist die Herstellung von stabförmigen Produkten mit zwei unterschiedlich langen gleichartig ausgebildeten Segmenten umsetzbar. Insbesondere bei einem stabförmigen Artikel mit Frontplug und Mundstück, weist der Frontplug bevorzugt eine geringere Segmentlänge auf.

Eine bevorzugte Weiterbildung des Verfahrens zum Herstellen eines stabförmigen Rauchartikels ist, dadurch gekennzeichnet, dass die Länge L_ab des Filterstabes AB die Summe eines ganzzahligen Vielfaches der Länge L_a und L_b der Filtersegmente A und B ist, und L_ab = L_a*N + L_b*M gilt, wobei M und N positive ganze Zahlen sind, insbesondere (N, M)=(10, 5) oder (N, M)=(8, 4) oder insbesondere für M/N =1, M/N = 2 oder M/N = 0,5 gilt. Durch derartige Längenverhältnisse sind stabförmige Artikel herstellbar, bei denen die Filtersegmente A und B jeweils als einfach- oder doppeltlange Segmente verarbeitet werden, ohne, dass bei der Produktion überschüssige Segmente entstehen, die ausgeschleust werden müssen.

Die Erfindung wird weiter im Hinblick auf Ausführungsformen beschrieben, die anhand der folgenden Zeichnungen veranschaulicht werden:
Fig. 1 zeigt einen stabförmigen Rauchartikel mit Voll- oder Hohlfiltersegment am mundseitigen und distalen Ende;
Fig. 2 zeigt eine Herstellungsmaschine für einen Rauchartikel mit Voll- und Hohlfiltersegment am distalen und mundseitigen Ende;
Fig. 3 zeigt ein Zuführmodul zum Bereitstellen von zwei gleichartig ausgebildeten Segmenten und
Fig. 4 zeigt ein Zuführmodul zum Bereitstellen von zwei gleichartig ausgebildeten Segmenten.

Figur 1 zeigt einen stabförmigen Rauchartikel 10 mit einem mundseitigen Ende 70 und einem distalen Ende 80. Am distalen Ende 80 ist das Filtersegment A 90 und am mundseitigen Ende 70 ist das Filtersegment B 50 angeordnet. Das stabförmige Rauchprodukt 10 weist ein Kühlsegment 40, bevorzugt aus in Streifen geschnittener oder gekrimpter Folie, bevorzugt Folie aus Polylactoseacetat (PLA), ein Abstandsegment 30, bevorzugt als Hohlfilter, bevorzugt als "Non-wrapped-acetat"-Filter ausgebildet, und ein Substratsegment 20 auf. Das Substratsegment 20 weist ein aerosolbildendes Substrat 21 auf, wobei bevorzugt in dem Substrat 21 ein Suszeptorsegment 25 angeordnet ist. Das Suszeptorsegment 25 ist bevorzugt als Metallplättchen oder als Dorn ausgebildet. Bevorzugt weist das Suszeptorsegment 25 Metall oder Metallverbindungen auf. Der Rauchartikel 10 weist eine oder mindestens eine Umhüllungslage 60, 61, 62 auf.

Beim Abrauchvorgang durch den Konsumenten wird Luft durch das Filtersegment A 90 in das Rauchprodukt 10 eingesaugt und tritt durch das Filtersegment B 50 am mundseitigen Ende 70 des Rauchproduktes 10 aus und wird von dem Konsumenten eingeatmet. Das Filtersegment A 90 und das Filtersegment B 50 sind, entgegen der Darstellung in Figur 1, aus gleichartig ausgebildeten Filterstäben oder demselben Filterstab hergestellt, bevorzugt sind beide Filtersegmente als Vollfilter oder als Hohlfilter ausgebildet. Der Vollfilter oder Hohlfilter kann aus Celluloseacetat, aber auch aus Krepppapier, Pappe, Vlies oder andersgearteten, bevorzugt kunststofffreien, Materialien hergestellt sein.

Fig. 2 zeigt eine Herstellungsmaschine 500 mit vier Zuführmodulen 506, 507, 508, 509, einem ersten Umhüllungsmodul 540, einer Umorientierungseinheit 550, bevorzugt eine Wendetrommel 551 aufweisen, und einem zweiten Umhüllungsmodul 560. Die Zuführmodule 506, 507, 508, 509 weisen einen Vorrat 34 für stabförmige Artikel oder Filterstäbe auf, insbesondere einen Hopper oder ein Magazin, eine Schneidvorrichtung 35, die die zugeführten stabförmigen Artikel oder Filterstäbe schneidet und in Segmente 20, 30, 40, 50, 90 zerteilt. Die geschnittenen Segmente 20, 30, 40, 50, 90 werden in jedem Zuführmodul 506, 507, 508, 509 durch eine Staffelvorrichtung 36 gestaffelt und verschoben sowie durch die entsprechende Zuführtrommel 37, 38, 39, 41 einer Transportstrecke 520, welche aus mehreren hintereinander angeordneten Fördertrommeln besteht, zugeführt. Zum Herstellen eines Rauchproduktes 10, welches zwei gleichartig ausgebildete Segmente, insbesondere Filtersegmente, aufweist, wobei ein Segment, insbesondere ausgebildet als Filtersegment A 90, stromaufwärts und das andere Segment, insbesondere ausgebildet als Filtersegment B 50, stromabwärts des aerosolbildenden Substrats angeordnet ist, ist das Zuführmodul 509 derart ausgebildet, dass die beiden Segmente über die im Zuführmodul 509 abgebildeten Trommeln der Transportstrecke zugeführt werden. Alternativ kann das Zuführmodul 509, zum Zuführen von zwei gleichartig ausgebildeten Segmenten analog oder identisch zu den Zuführmodulen 506, 507, 508 ausgebildet sein. Das Zuführmodul 509 weist einen Vorrat 33, insbesondere ein Magazin oder Hopper auf, wobei der Filterstab AB 195 oder die Filterstäbe AB1 150 und AB2 190 durch eine Entnahmetrommel 511 aus dem Vorrat 33 entnommen, einer Schneideinrichtung, insbesondere einer Schneidtrommel 512, zugeführt und in eine vorgegebene Anzahl von Segmenten zerteilt werden. Die aus den Filterstäben geschnittenen Segmente, insbesondere Filtersegmente A 90 und B 50 werden gestaffelt und verschoben, um sie über die Zuführtrommel 41 der Transportstrecke 520 zuzuführen. Bevorzugt ist durch die Zuführtrommel 41 ein doppeltlanges Segment 90 zwischen zwei Segmentgruppen, die jeweils bevorzugt aus drei Segmenten bestehen, nämlich den Segmenten 20, 30 und 40, einzulegen und ein weiteres Segment, insbesondere das Filtersegment B 50, seitlich beanstandet auf der Fördertrommel der Transportstrecke 520 abzulegen. In dem ersten Umhüllungsmodul 540 wird ein endloses Bahnmaterial bereitgestellt, zerteilt, voneinander beanstandet und somit die Umhüllungslage U_A 61 hergestellt. Diese wird an die vorher zusammengeschobene Untersegmentgruppe 300 geheftet, wobei in der in Figur 2 gezeigten Ausführungsform die Untersegmentgruppe 300 das Filtersegment A 90 enthält, aber nicht das Filtersegment B 50. In der Rollvorrichtung, bevorzugt einer Rolltrommel, wird die angeheftete Umhüllungslage U_A 61 um die Untersegmentgruppe 300 gerollt. Die Umhüllungslage U_A 61 weist bevorzugt eine kürzere, längere oder identische Breite als die Untersegmentgruppe 300 auf. In der Ausführungsform gemäß Figur 2 weist die Umhüllungslage U_A 61 eine geringere Breite auf, damit beim nachfolgenden zweiten Umhüllungsschritt das Zusammenstellen der Segmentgruppe 200 fehlerfrei umsetzbar ist. Die mit der Umhüllungslage U_A 61 umhüllte Untersegmentgruppe 300 ist nachfolgend mittig zu schneiden und bevorzugt voneinander zu beabstanden. Dem ersten Umhüllungsmodul 540 ist eine Umorientierungseinheit 550 nachgeordnet, bevorzugt ausgebildet durch eine Wendetrommel 551, die bevorzugt eine asymmetrische Wendung der Teilgruppen 250, 251 vornimmt. Nachdem die beiden Teilgruppen 250, 251 durch die Umorientierungseinheit 550 umorientiert, bevorzugt gewendet, sind, befindet sich das Filtersegment B 50 zwischen den Teilgruppen 250 und 252. Die beiden Teilgruppen 250, 252 und das Filtersegment B 50 werden aneinandergeschoben, mit einer Umhüllungslage U_B 62 umhüllt, wobei die Umhüllungslage U_B 62 bevorzugt als Belagpapier ausgebildet ist. Die Segmentgruppe 200 ist mittig zu schneiden, sodass ein zweibahniger nebeneinander laufender einlagiger Massenstrom aus Rauchartikeln 10 gebildet ist. Über eine Wendevorrichtung (Tip-Turning-Drum) wird der zweibahnige Massenstrom in einen einbahnigen Maschenstrom überführt, dadurch dass die stabförmigen Rauchartikel 10 der einen Bahn in die andere Bahn eingekippt werden.

Figur 3 zeigt eine vergrößerte Darstellung des Zuführmoduls 509 mit einem Vorrat 33, einer Zuführtrommel 41, die die aus dem Vorrat 33 entnommenen Filterstäbe AB 195, welche geschnitten, gestaffelt und entsprechend verschoben werden, auf die Transportstrecke 520 ablegt. Figur 3 enthält ebenfalls einen schematischen Ablauf, der in die Schritte I.1 bis I.6 unterteilt ist, und den Entnahme-, Schneid- und Staffelprozess darstellt. In der hier gezeigten Ausführungsform wird ein Filterstab AB 195 aus dem Vorrat 33 entnommen, wobei aus dem Filterstab AB 195 das Filtersegment A 90 und das Filtersegment B 50 hergestellt werden. Alternativ kann das Zuführmodul 509 ausgebildet sein, die Filterstäbe AB1 und AB2 dem Vorrat zu entnehmen und aus dem Filterstab AB1 150 die Filtersegmente A 90 und aus dem Filterstab AB2 190 die Filtersegmente B 50 herzustellen. Die Entnahmetrommel 511 entnimmt den Filterstab AB 195 (I.1) aus dem Vorrat 33 und führt ihn der Schneidtrommel 512 zu, durch die der Filterstab AB 195, bevorzugt mittig, geteilt (I.2) und in einem weiteren Verfahren Schritt (I.3) die beiden Teile, bevorzugt Hälften, jeweils in die Filtersegmente B 50 und die Filtersegmente A 90 zerteilt werden. Die zerteilten Segmente 50 und 90 werden im Verfahrensschritt (I.4) gestaffelt und in (I.5) entsprechend verschoben. Gem. der Ausführungsform in Fig. 2 wird das Filtersegment A 90 in einfacher Gebrauchslänge und das Filtersegment B 50 in doppelter Gebrauchslänge bereitgestellt. Alternativ kann das Filtersegment A 90 auch in doppelter Gebrauchslänge bereitgestellt werden, wobei die Zusammenstellung gem. Fig. 2 anzupassen ist oder der finale Schnitt zur Zerteilung des Filtersegment A 90 aus einer doppeltlangen Gebrauchslänge in eine einfachlange Gebrauchslänge auf der Zuführtrommel 41 erfolgt.

Fig. 4 zeigt ein Zuführmodul 510, das ausgebildet ist die Filterstäbe AB 195 oder die Filterstäbe AB1 150 und AB2 190 aus einem Vorrat 33 zu entnehmen, in Filtersegmente A 90 und Filtersegmente B 50 zu zerteilen und an unterschiedlichen Stellen der Förderstrecke 520 zuzuführen. Figur 4 zeigt einen beispielhaften Filterlauf mit den Verfahrensschritten (II.1 - II.5) und einen weiterer beispielhaften Filterlauf mit den Verfahrensschritten (I.1 - I.6).

Der erste beispielhafte Filterlauf gemäß Figur 4 (II.1 - II.5) zeigt ein Verfahren, bei dem die Filterstäbe AB1 150 und AB2 190 aus dem Vorrat 33 zu entnehmen sind, um diese nachfolgend der Schneidtrommel 513 zuzuführen. Auf der Schneidtrommel 513 sind die Filterstäbe AB1 150 und die Filterstäbe AB2 190 versetzt abzulegen, sodass mit einer ersten Schneidvorrichtung 516 die Filterstäbe AB2 190 und mit einer zweiten Schneidvorrichtung 517 die Filterstäbe AB1 150 zerschnitten werden. Die Fördertrommel 514 übernimmt die Filtersegmente B 50, bevorzugt in doppelter Gebrauchslänge, die auf der Schneidtrommel 513 aus dem Filterstab AB2 190 in die Filtersegmente B 50 zerteilt wurden. Beispielsweise werden drei Filtersegmente B 50 und drei oder sechs Filtersegmente A 90 erzeugt. Die von der Schneidvorrichtung 517 zerteilten Filterstäbe AB1 150, die die Filtersegmente A 90 bilden, werden von der Fördertrommel 515 übernommen, daraufhin gestaffelt und verschoben sowie gemäß des Filterlaufs beabstandet. Die Zuführtrommel 41 führt die Filtersegmente A 90 der Transportstrecke 520 zu. Die Filtersegmente B 50 werden entsprechend mithilfe der Trommeln zwischen Schneidtrommel 513 und Zuführtrommel 42 gestaffelt, verschoben und mittels der Zuführtrommel 42 der Transportstrecke 520 zugeführt. Bevorzugt kann auf der Transportstrecke 520 zwischen den Fördertrommeln 521 und 522, auf die jeweils die Zuführtrommel 41 bzw. 42 die entsprechenden Segmente ablegen, eine Umhüllungsvorrichtung 541, bevorzugt ausgebildet als Rolltrommel, vorhanden sein, um einen ersten Umhüllungsschritt durchzuführen und/oder mit der Umhüllungslage U_A 61 die Untersegmentgruppe 300 zu umhüllen.

Der zweite beispielhafte Filterlauf (I.1 bis I.6) unterscheidet sich von dem ersten beispielhaften Filterlauf (II.1 bis II.5) gemäß Figur 4 dadurch, dass die Filtersegmente A 90 und die Filtersegmente B 50 nicht aus zwei verschiedenen aber gleichartig ausgebildeten Filterstäben AB2 190 und AB1 150 hergestellt sind, sondern aus demselben Filterstab AB 195, der in zwei Teilfilterstäbe 196 und 197 zu zerteilen sind, und diese bevorzugt voneinander zu beanstanden sind. Die weiteren Verfahrensschritte I.3 bis I.6 entsprechen den Verfahrensschritten II.2 bis II.5 und es gelten die analogen Abwandlungen.

### Bezugszeichenliste:

10 stabförmiger Rauchartikel
20 Substratsegment
21 aerosolbildendes Substrat
25 Suszeptor
30 Abstandssegment
33, 34 Vorrat
35 Schneidvorrichtung
36 Staffelvorrichtung
37, 38, 39, 41, 42 Zuführtrommel
40 Kühlsegment
50 Filtersegment B
60 Umhüllungslage
61 Umhüllungslage U_A
62 Umhüllungslage U_B
70 mundseitiges Ende
80 distales Ende
90 Filtersegment A
120 längsaxialer Durchbruch
150 Filterstab AB1
190 Filterstab AB2
195 Filterstab AB
196, 197 Teilfilterstäbe des Filterstabs AB
200 Segmentgruppe mit Filtersegment A und B
300 Untersegmentgruppe mit Filtersegment A, aber nicht B
500 Herstellungsmaschine
506 - 510 Zuführmodule
511 Entnahmetrommel
512, 513 Schneidtrommel
514, 515 Fördertrommel
516, 517 Schneidvorrichtung
540 Umhüllungsmodul 1
541 Umhüllungsvorrichtung
521 Fördertrommeln
522 Fördertrommeln
250, 252 Teilgruppen
251 Teilgruppe mit Filtersegment B 50
550 Umorientierungseinheit
551 Wendetrommel
560 Umhüllungsmodul 2
B, L, D Breite, Länge Dicke des Suszeptors
PD_A, PD_B Zugwiderstand Filtersegment A, B
L_ab, L_ab1, L_ab2 Länge des Filterstabes AB, AB1 und AB2
L_a, L_b Länge des Filtersegments A und B

## Patentansprüche

1. Verfahren zum Herstellen eines stabförmigen Rauchartikels (10) mit einem mundseitigen Ende (70) und einem stromaufwärts angeordneten distalen Ende (80), wobei der Rauchartikel (10) mehrere Segmente aufweist, wobei die Segmente (20, 30, 40, 50, 90) zumindest ein Filtersegment A (90) und ein Filtersegment B (50) umfassen,
umfassend folgende Schritte:
- Bereitstellen eines Filterstabes AB (195) mit Länge L_ab oder Bereitstellen von zwei gleichartig ausgebildeten Filterstäben AB1 (190) und AB2 (150) mit Längen L_ab1 und L_ab2 in genau einem Vorrat AB (33), insbesondere in einem Magazin oder Hopper,
- Zerteilen des Filterstabes AB (195) oder der gleichartig ausgebildeten Filterstäbe AB1 (190) und AB2 (150), um ein Filtersegment A (90) mit Länge L_a und Filtersegment B (50) mit Länge L_b herzustellen, insbesondere in einfacher oder doppelter Gebrauchslänge,
- Bereitstellen von weiteren Segmenten und
- Zusammenstellen des Filtersegmentes A (90), des Filtersegmentes B (50), in einfacher oder doppelter Gebrauchslänge, und der weiteren Segmente zu dem stabförmigen Rauchartikel (10),
**dadurch gekennzeichnet, dass**
- zumindest ein Segment (20) aerosolbildendes Substrat (21), insbesondere rekonstituierten Tabak aufweist, und
- das Filtersegment A (90) stromaufwärts des aerosolbildenden Substrats (21) und das Filtersegment B (50) stromabwärts des aerosolbildenden Substrats (21) angeordnet ist, wobei
- eine Segmentgruppe (200) zusammengestellt wird, die das Filtersegment A (90) und das Filtersegment B (50) aufweist, und
- eine Untersegmentgruppe (300) der Segmentgruppe (200) mit einem Umhüllungsmaterial (61, 62), insbesondere mit einem Papierstreifen, umhüllt wird, wobei die Untersegmentgruppe (300) das Filtersegment A (90), aber nicht das Filtersegment B (50) aufweist
oder
wobei die Untersegmentgruppe (300) das Filtersegment B (50), aber nicht das Filtersegment A (90) aufweist.

2. Verfahren zum Herstellen eines stabförmigen Rauchartikels (10) nach Anspruch 1, **dadurch gekennzeichnet, dass** das Filtersegment A (90) und das Filtersegment B (50) als ein Acetatsegment, ein Papierfilter, ein gekrimpter Krepppapierfilter, ein Vliesfilter oder ein aus Streifen geschnittener Papierfilter ausgebildet ist.

3. Verfahren zum Herstellen eines stabförmigen Rauchartikels (10) nach Anspruch 1 oder 2, **dadurch gekennzeichnet, dass** zwei, drei oder vier weitere Segmente bereitgestellt werden.

4. Verfahren zum Herstellen eines stabförmigen Rauchartikels (10) nach mindestens einem der vorangegangenen Ansprüche, **dadurch gekennzeichnet, dass** für die Länge L_a des Filtersegments A (90) und die Länge L_b des Filtersegments B (50) gilt: L_a < L_b.

5. Verfahren zum Herstellen eines stabförmigen Rauchartikels (10) nach mindestens einem der vorangegangenen Ansprüche, **dadurch gekennzeichnet, dass** die Länge L_ab des Filterstabes AB (195) die Summe eines ganzzahligen Vielfaches der Länge L_a und L_b der Filtersegmente A (90) und B (50) ist, und L_ab = L_a*N + L_b*M gilt, wobei M und N positive ganze Zahlen sind, insbesondere (M,N)=(10,5) oder (8,5) oder (7,5) oder insbesondere für M/N =1, M/N = 2 oder M/N = 0,5 gilt.

## Claims

1. Method for manufacturing a rod-shaped smoking article (10) having a mouth-side end (70) and an upstream distal end (80), the smoking article (10) comprising a plurality of segments, the segments (20, 30, 40, 50, 90) including at least a filter segment A (90) and a filter segment B (50),
comprising the following steps:
- providing a filter rod AB (195) with a length L_ab or providing two identical filter rods AB1 (190) and AB2 (150) with lengths L_ab1 and L_ab2 in exactly one store AB (33), in particular in a magazine or hopper,
- dividing the filter rod AB (195) or the identical filter rods AB1 (190) and AB2 (150) to produce a filter segment A (90) with a length L_a and a filter segment B (50) with a length L_b, in particular in single or double working length,
- providing additional segments and
- assembling filter segment A (90), filter segment B (50), in single or double working length, and the additional segments to form the rod-shaped smoking article (10),
**characterized in that**
- at least one segment (20) contains an aerosol-forming substrate (21), in particular reconstituted tobacco, and
- filter segment A (90) is arranged upstream of the aerosol-forming substrate (21) and filter segment B (50) is arranged downstream of the aerosol-forming substrate (21), wherein
- a segment group (200) is assembled which has filter segment A (90) and filter segment B (50), and
- a sub-segment group (300) of the segment group (200) is covered with a covering material (61, 62), in particular with a paper strip, the sub-segment group (300) having filter segment A (90) but not filter segment B (50)
or
wherein the sub-segment group (300) has filter segment B (50) but not filter segment A (90).

2. Method for producing a rod-shaped smoking article (10) according to claim 1, **characterized in that** filter segment A (90) and filter segment B (50) are designed as an acetate segment, a paper filter, a crimped crepe paper filter, a nonwoven filter or a paper filter cut from strips.

3. Method for producing a rod-shaped smoking article (10) according to claim 1 or 2, **characterized in that** two, three or four additional segments are provided.

4. Method for producing a rod-shaped smoking article (10) according to at least one of the preceding claims, **characterized in that** the following applies to the length L_a of filter segment A (90) and the length L_b of filter segment B (50): L_a < L_b.

5. Method for producing a rod-shaped smoking article (10) according to at least one of the preceding claims, **characterized in that** the length L_ab of the filter rod AB (195) is the sum of an integer multiple of the lengths L_a and L_b of filter segments A (90) and B (50), and L_ab = L_a*N + L_b*M, where M and N are positive integers, in particular (M,N)=(10.5) or (8.5) or (7.5) or in particular M/N =1, M/N = 2 or M/N = 0.5.

## Revendications

1. Procédé de fabrication d'un article à fumer en forme de bâtonnet (10) ayant une extrémité côté bouche (70) et une extrémité distale (80) disposée en amont, dans lequel l'article à fumer (10) comporte plusieurs segments, dans lequel les segments (20, 30, 40, 50, 90) comprennent au moins un segment de filtre A (90) et un segment de filtre B (50),
comprenant les étapes suivantes consistant à :
- fournir un bâtonnet-filtre AB (195) de longueur L_ab ou fournir deux bâtonnets-filtres AB1 (190) et AB2 (150) formés de façon similaire, de longueurs L_ab1 et L_ab2, dans une seule réserve AB (33), en particulier dans un magasin ou une trémie,
- diviser le bâtonnet-filtre AB (195) ou les bâtonnets-filtres AB1 (190) et AB2 (150) formés de façon similaire afin de fabriquer un segment de filtre A (90) de longueur L_a et un segment de filtre B (50) de longueur L_b, en particulier en longueur utile simple ou double,
- fournir des segments supplémentaires, et
- assembler le segment de filtre A (90), le segment de filtre B (50), en longueur utile simple ou double, et les segments supplémentaires pour former l'article à fumer en forme de bâtonnet (10),
**caractérisé en ce que**
- au moins un segment (20) comporte un substrat de formation d'aérosol (21), en particulier du tabac reconstitué, et
- le segment de filtre A (90) est disposé en amont du substrat de formation d'aérosol (21) et le segment de filtre B (50) est disposé en aval du substrat de formation d'aérosol (21), dans lequel
- un groupe de segments (200) comportant le segment de filtre A (90) et le segment de filtre B (50) est assemblé, et
- un sous-groupe de segments (300) du groupe de segments (200) est enveloppé d'un matériau d'enveloppe (61, 62), en particulier d'une bande de papier, le sous-groupe de segments (300) comportant le segment de filtre A (90) mais pas le segment de filtre B (50)
ou
le sous-groupe de segments (300) comportant le segment de filtre B (50) mais pas le segment de filtre A (90).

2. Procédé de fabrication d'un article à fumer en forme de bâtonnet (10) selon la revendication 1, **caractérisé en ce que** le segment de filtre A (90) et le segment B (50) sont réalisés sous la forme d'un segment d'acétate, d'un filtre en papier, d'un filtre en papier crêpé, d'un filtre non tissé ou d'un filtre en papier coupé en bandes.

3. Procédé de fabrication d'un article à fumer en forme de bâtonnet (10) selon la revendication 1 ou 2, **caractérisé en ce que** deux, trois ou quatre segments supplémentaires sont fournis.

4. Procédé de fabrication d'un article à fumer en forme de bâtonnet (10) selon au moins l'une des revendications précédentes, **caractérisé en ce que** pour la longueur L_a du segment de filtre A (90) et la longueur L_b du segment de filtre B (50) : L_a < L_b.

5. Procédé de fabrication d'un article à fumer en forme de bâtonnet (10) selon au moins l'une des revendications précédentes, **caractérisé en ce que** la longueur L_ab du bâtonnet-filtre AB (195) est la somme d'un multiple entier de la longueur L_a et L_b des segments de filtre A (90) et B (50), et L_ab = L_a*N + L_b*M, M et N étant des nombres entiers positifs, en particulier (M,N) = (10,5) ou (8,5) ou (7,5), ou en particulier M/N = 1, M/N = 2 ou M/N = 0,5.
